# FASCICULE DE BREVET EUROPEEN

(11) **EP 0 258 919 B1**
(45) Date de publication et mention de la délivrance du brevet: **15.05.1991**
(21) Numéro de dépôt: 87201493.1
(22) Date de dépôt: 06.08.1987
(51) Int. Cl.: E05F 17/00, E05F 1/02, E05B 53/00

(54) **Dispositif rendant possible dans un bâtiment d'avoir accès à une sortie fermée par une trappe**
Vorrichtung, die es ermöglicht, in einem Gebäude Zugang zu einem mit einer Luke verschlossenen Ausgang zu verleihen
Device for making access possible in a building to an exit closed by a trap door

(30) Priorité: 21.08.1986 BE 217068
(43) Date de publication de la demande: 09.03.1988
(73) Titulaire: Lukac, Jozef, B-9451 Haaltert (BE); D'Haese, Julien, B-1790 Affligem (BE)
(72) Inventeur: Lukac, Jozef, B-9451 Haaltert (BE); D'Haese, Julien, B-1790 Affligem (BE)
(74) Mandataire: Pieraerts, Jacques

(56) Documents cités:
- CH-A- 238 968
- DE-C- 51 878
- FR-A- 340 821
- US-A- 1 725 846
- US-A- 4 024 671

## Description

La présente invention est relative à un dispositif qui rend possible d'avoir accès, dans un bâtiment, à une sortie fermée par une trappe ou similaire.

Une approche de ce problème est exposée dans le document DE - C - 51.878 en ce sens que le dispositif selon ce document décrit des moyens permettant à l'aide d'un contrepoids de libérer plusieurs sorties dans des bâtiments tels que des théatres p.ex. en agissant sur la libération du contrepoids pour provoquer l'ouverture de plusieurs portes de sortie. La présente demande de brevet a très particulièrement pour objet de permettre l'accès à une sortie de secours fermée par une trappe ou similaire en agissant sur le déverrouillage d'une grille, fermant à l'état normal l'accès à la trappe de sortie. Des situations de l'espèce peuvent se rencontrer en différentes circonstances, notamment dans des stations de métro, des tunnels ou des bâtiments que le public doit pouvoir quitter sans faire appel à des moyens mécaniquees, électriques, pneumatiques ou hydrauliques.

Par sortie ou sortie de secours, on entend toute sortie maintenue, dans des circonstances normales, fermée et inaccessible au public, qui ne peut être atteinte ou ouverte qu'après une opération particulière.

Le but de l'invention est aussi d'offrir un dispositif qui est conçu pour pouvoir agir, entre autres, dans des circonstances très délicates, quand une panique risque de se produire ou s'est produite.

En particulier, l'invention a pour but de faire fonctionner un tel dispositif de manière infaillible et dans toutes les circonstances (défaut du courant électrique, panne ou destruction de circuits hydrauliques ou pneumatiques) en quelque sorte automatiquement.

Pour réaliser cet objectif, le dispositif selon l'invention comporte une fermeture qui bloque l'accès à ladite sortie, comportant un mécanisme de verrouillage qui maintient ladite trappe ou similaire fermée en position normale et un contrepoids pour déplacer, lors du déverrouillage dudit mécanisme de verrouillage la trappe ou similaire sous l'effet de la pesanteur et comprenant, en outre, des moyens pour déverrouiller le mécanisme de verrouillage de ladite trappe 13 lorsque ladite fermeture est ouverte pour donner accès à la sortie précitée.

Suivant une forme de réalisation appliquée de préférence de l'invention, lesdits moyens pour déverrouiller ledit mécanisme de verrouillage lors de l'ouverture de ladite fermeture, sont formés par l'axe-pivot de ladite fermeture, autour duquel est enroulée une extrémité d'un câble, dont l'autre extrémité est reliée à un élément constitutif dudit mécanisme de verrouillage, tout ceci de telle sorte que la rotation de ladite fermeture provoque le déverrouillage dudit mécanisme de verrouillage.

Dans une forme de réalisation particulière, ladite trappe ou similaire est montée à pivotement autour d'un axe horizontal et lesdits câbles, dont une extrémité est fixée à un contre-poids, sont chacun fixés par leur autre extrémité à un bras qui fait partie de ladite trappe.

D'autres détails et particularités de l'invention ressortiront de la description ci-après, donnée à titre d'exemple non limitatif et en se référant aux dessins annexés, dans lesquels:
La figure 1 est une représentation schématique générale du dispositif suivant l'invention.

La figure 2 est une vue de dessous partielle, à plus grande échelle, de la trappe du dispositif suivant l'invention, avec les éléments s'y présentant qui coopèrent avec le dispositif de verrouillage proprement dit.

La figure 3 est une vue en élévation latérale schématique du mécanisme de verrouillage, suivant la figure 2.

Le dispositif illustré aux figures est destiné à doter un local à un niveau inférieur d'une sortie, par exemple bien que pas nécessairement une sortie de secours, de telle sorte qu'à l'aide d'un escalier par exemple, les personnes qui se trouvent à ce niveau inférieur puissent atteindre un niveau supérieur. Cet agencement n'est en aucune façon limitatif pour l'invention.

Un dispositif du type précité convient donc remarquablement pour équiper des stations de métro, des tunnels, etc., bien qu'il doit être clair que des dispositifs qui seraient construits suivant le même principe, puissent être mis en oeuvre dans de nombreuses autres applications, en fonction des exigences locales.

En se référant à la figure 1, on a désigné par la référence 1 le niveau inférieur, tandis que la référence 2 indique le niveau supérieur qui doit pouvoir être atteint, par exemple en utilisant l'escalier 3 représenté dans cette figure. Le niveau inférieur est par exemple celui d'une station de métro dont les usagers doivent pouvoir être évacués rapidement.

L'invention est basée sur la combinaison de divers éléments qui coopèrent mutuellement sans faire appel à des moteurs électriques, pneumatiques ou hydrauliques.

Au niveau 1 de la station, dans des circonstances normales, l'accès au local 4, qui se trouve en liaison directe avec l'escalier 3, est bloqué par un obstacle ou une fermeture. Cette fermeture est constituée dans ce cas spécifique par une porte 5 avec un axe-pivot vertical 6. A la partie supérieure, un petit tambour 7 fait partie de cet axe-pivot 6. Sur ce tambour 7 est fixé un câble 8 qui passe sur une poulie 9 et dont l'autre extrémité est fixée à un élément 10 du mécanisme de verrouillage désigné par la référence générale 11.

Le fonctionnement de ce mécanisme de verrouillage sera décrit plus en détail ci-après.

Le mécanisme de verrouillage maintient en position de fermeture dans les circonstances normales, une trappe 13 pivotant verticalement autour d'un axe horizontal 12.

La sortie que ferme la trappe 13, doit donc être considérée comme complètement fermée par la trappe 13. Pour une bonne compréhension du dispositif, on doit imaginer l'espace au-dessus de l'escalier 3, qui se raccorde au local 4, comme limité vers le haut par ladite trappe et par la structure en béton qui est indiquée par la référence 14.

Dans l'exemple de réalisation suivant la figure 1, la trappe 13 est munie à la partie inférieure, c'est-à-dire au voisinage de l'axe de pivotement 12, de deux bras de levier 15.

La trappe 13 avec ses bras de levier 15 est représentée en position ouverte en pointillés, et en position fermée en traits pleins. En réalité il existe deux bras de levier: un le long de chaque côté longitudinal de la trappe 13 ou, en d'autres mots, un le long de chaque côté de l'escalier 3.

A la partie inférieure de chaque bras de levier 15 est fixé, par l'intermédiaire de barres 16 soudées à ces bras de levier 15, un câble 17 qui est passé autour d'une première poulie 18 (en dessous) et une seconde poulie 19 (au-dessus). A la partie de câble pendant verticalement vers le bas après cette dernière poulie 19, est suspendu un contrepoids. Ce contrepoids est représenté en traits pleins à la figure 1 dans la position où il se trouve quand la trappe 13 est fermée, et en pointillés dans la position où la trappe 13 est ouverte. Ce contrepoids porte la référence 20. Lorsque la trappe 13 est ouverte, le contrepoids 20 descend. Il est clair que l'on peut utiliser un contrepoids 20 qui serait accroché aux extrémités de câble 17ʹ, tandis que naturellement chaque extrémité de câble 17ʹ peut aussi être munie de son contrepoids.

Le freinage de la trappe 13 a lieu en interposant des moyens hydrauliques constitués, par exemple, par des stabilisateurs de freinage 21 avec un point d'attaque en 22 sur la paroi du local 4 et en 23 sur le bras de levier 15. Ce stabilisateur de freinage est également représenté en deux positions.

Le mécanisme de déverrrouillage est formé dans une forme de réalisation adoptée de préférence, par un bras 25 monté à rotation avec un pivot 24, sur la face inférieure de la trappe 13. A ce bras est relié un ressort de traction 26, de telle sorte que le bras 25 est toujours écarté dans la direction de la flèche 27. La course suivant la flèche 27 du bras 25 est limitée par la came 28 qui peut être commandée de l'extérieur de la trappe, comme expliqué plus en détail ci-après. La came 28 est maintenue à se position normale par un ressort de traction 29.

Pour rendre le mode de fonctionnement du mécanisme de verrouillage 11 clair, on se référera surtout aux figures 2 et 3. On peut déduire de ces figures qu'en position de fermeture de la trappe 13, le bras 25, sous l'influence du ressort de traction 26, a sauté dans l'évidement 30 de l'élément 31 monté de façon fixe par rapport au bâtiment. La trappe est alors verrouillée.

Le déverrouillage de la trappe 13 a lieu quand une traction est exercée sur le câble 8, câble qui, d'une part, est fixé à un petit levier 33 monté à pivotement autour d'un axe 32 et, d'autre part, comme décrit ci-avant, sur le tambour 7. Le petit levier 33 est écarté de l'évidement 30, dans les conditions normales, par un ressort de traction 34.

Lorsqu'une force de traction est exercée sur le câble 8, le petit levier 33 repousse par son extrémité supérieure, le bras 25 hors de l'évidement 30 de l'élément 31. A ce moment les contrepoids 20 entrent en action et la trappe 13 s'ouvre donc exclusivement sous l'influence de la pesanteur.

Si l'on veut déverrouiller la trappe 13 de l'extérieur, on peut alors agir sur la came 28. Lors de la rotation suivant la flèche 35 de ladite came, le bras 25 sort également de l'évidement 30. Cette came est donc prévue pour ouvrir la trappe dans certaines circonstances, sans devoir agir sur la fermeture 5.

Si la trappe 13 est ouverte, elle peut alors être ramenée à la position fermée en utilisant un treuil 36, qui est monté sur la trappe 13 et avec lequel un câble 37 avec crochet 38 peut être tiré. Il suffit de fixer le crochet 38 en l'un ou l'autre point fixe prévu dans ce but de la paroi du bâtiment, pour amener la trappe en position de fermeture, en enroulant le câble 38 autour du treuil 36.

L'invention n'est pas limitée à la forme de réalisation ci-avant et de nombreuses modifications peuvent y être apportées sans sortir du cadre de l'invention, défini par les revendications.

Ainsi il faut faire remarquer que le dispositif décrit ici doit être considéré comme une forme de réalisation possible. Il est également évident que la trappe peut présenter les structures les plus variées en fonction de circonstances locales. Son axe de rotation peut être vertical aussi bien qu'horizontal. L'espace entre la fermeture et la trappe ne doit pas nécessairement être occupé par un escalier. La fermeture peut être n'importe quel obstacle dont le déplacement dans un plan quelconque exerce une force de traction sur un câble, de telle sorte qu'on puisse agir sur le mécanisme de verrouillage afin d'ouvrir la trappe. Le mécanisme de verrouillage peut aussi différer du type décrit.

## Revendications

1. Dispositif qui permet l'accès, dans un bâtiment, à une sortie fermée par une trappe (13) ou similaire, caractérisé en ce qu'il comporte une fermeture (5) qui bloque l'accès à ladite sortie, comportant un mécanisme de verrouillage (11) qui maintient ladite trappe (13) fermée en position normale et un contrepoids pour déplacer, lors du déverrouillage dudit mécanisme de verrouillage (11) la trappe (13) ou similaire sous l'effet de la pesanteur et comprenant, en outre, des moyens pour déverrouiller le mécanisme de verrouillage (11) de ladite trappe (13) lorsque ladite fermeture (5) est ouverte pour donner accès à la sortie précitée.

2. Dispositif suivant la revendication 1, caractérisé en ce que lesdits moyens pour déverrouiller ledit mécanisme de verrouillage (11) lors de l'ouverture de ladite fermeture (5), sont formés par l'axe-pivot (6) de ladite fermeture, autour duquel est enroulée une extrémité d'un câble (8), dont l'autre extrémité est reliée à un élément (10) dudit mécanisme de verrouillage (11), de telle sorte que la rotation de ladite fermeture (5) provoque le déverrouillage dudit mécanisme de verrouillage (11).

3. Dispositif suivant la revendication 1, caractérisé en ce que lesdits moyens pour déverrouiller ledit mécanisme de verrouillage (11) par l'ouverture de ladite fermeture (5), sont formés par la liaison mécanique (8) entre ledit mécanisme de verrouillage (11) et ladite fermeture (5) réalisée en tant que porte coulissante.

4. Dispositif suivant la revendication 1, caractérisé en ce que ledit contrepoids (20) est suspendu à une extrémité de deux câbles (17), dont l'autre extrémité est fixée à un élément (15) de ladite trappe (13).

5. Dispositif suivant la revendication 4, caractérisé en ce que ladite trappe (13) est pivotante.

6. Dispositif suivant la revendication 4, caractérisé en ce que ladite trappe (13) est coulissante.

7. Dispositif suivant la revendication 5, caractérisé en ce que ladit trappe (13) est montée à pivotement autour d'un axe horizontal et lesdits câbles (17), dont une extrémité est fixée à un contrepoids (20), sont chacun fixés par leur autre extrémité, à un bras (15) qui fait partie de ladite trappe (13).

8. Dispositif suivant l'une quelconque des revendications 1 à 7, caractérisé en ce que ledit mécanisme comprend au moins les éléments suivants:
a) un bras (25) fixé en dessous de ladite trappe (23), pouvant tourner parallèlement à celle-ci, qui est ramené à sa position de repos sous l'influence d'un ressort (26);
b) un élément (31) qui est fixe par rapport au bâtiment et dans lequel est pratiqué un évidement (30) dans lequel, dans la position verrouillée, ledit bras (25) est repoussé sous l'influence du ressort (26) cité sous a), et
c) un câble (8) qui relie ladite fermeture (5) à un petit levier (33) pouvant être déplacé à l'encontre de l'action d'un ressort (34) et qui, quand une traction est exercée sur ledit câble (8), écarte le bras (25) cité sous a), dudit évidement (30).

9. Dispositif suivant l'une ou l'autre des revendications 5 et 7, caractérisé en ce qu'entre ladite trappe (13) pouvant pivoter autour d'un axe horizontal et le bâtiment est prévu au moins un stabilisateur de freinage (21).

## Claims

1. A device allowing access, in a building, to an exit closed by a trap door (13) or the like, characterised in that it comprises a closure means (5) which obstructs access to said exit, a locking mechanism (11) which maintains said trap door (13) closed in the normal position and a counterweight for moving the trap door (13) or the like, when said locking mechanism (11) is released, under the action of gravity, and additionally comprising means for releasing the locking mechanism (11) of said trap door (13) when said closure means (5) is opened to provide access to said exit.

2. A device according to claim 1, characterised in that said means for releasing said locking mechanism (11), when said closure means (5) is opened, comprise the pivot shaft (6) of said closure means, around which is wound one end of a cable (8) whose other end is connected to a part of said locking mechanism (11), so that rotation of said closure means (5) causes the release of said locking mechanism (11).

3. A device according to claim 1, characterised in that said means for releasing said locking mechanism (11) by opening said closure means (5) comprise a mechanical connection (8) between said locking mechanism (11) and said closure means (5) which is in the form of a sliding door.

4. A device according to claim 1, characterised in that said counterweight (20) is suspended from one end of two cables (17), the other end of which is secured to a part (15) of said trap door (13).

5. A device according to claim 4, characterised in that said trap door (13) is of the pivotable type.

6. A device according to claim 4, characterised in that said trap door (13) is of the sliding type.

7. A device according to claim 5, characterised in that said trap door (13) is mounted to pivot about a horizontal axis and said cables (17), one end of which is secured to a counterweight (20), are each secured at their other end to an arm (15) forming part of said trap door (13).

8. A device according to any one of claims 1 to 7 , characterised in that said mechanism comprises at least the following parts:
a) an arm (25) secured under said trap door (23) [sic] and able to rotate parallel thereto, said arm being brought into its rest position under the action of a spring (26);
b) a part (31) which is fixed in relation to the building and in which is provided a recess (30) into which, in the locked position, said arm (25) is pushed back under the action of the spring (26) mentioned in a), and
c) a cable (8) which connects said closure means (5) to a small lever (33) which can be moved against the action of a spring (34) and which, when a pull is applied to said cable (8), moves the arm (25) mentioned in a) away from said recess (30).

9. A device according to any one of claims 5 to 7 , characterised in that at least one retardation damper (21) is provided between said trap door (13), which can pivot about a horizontal axis, and the building.

## Patentansprüche

1. Einrichtung zur Gewährung des Zutritts zu einem durch eine Luke (13) od.dgl. verschlossenen Ausgang in einem Bauwerk,
dadurch gekennzeichnet,
daß sie einen Abschluß (5) umfasst, der den Zutritt zu dem Ausgang versperrt und einen Verriegelungsmechanismus (11), der die Luke (13) in Normalstellung geschlossen hält, sowie ein Gegengewicht aufweist, um bei der Entriegelung des Verriegelungsmechanismus (11) die Luke (13) od. dgl. durch Schwerkraftwirkung zu bewegen, und der weiterhin Mittel aufweist, um den Verriegelungsmechanismus (11) der Luke (13) zu entriegeln, sobald der Abschluß (5) geöffnet wird, um den Zutritt zu dem genannten Ausgang freizugeben.

2. Einrichtung nach Anspruch 1,
dadurch gekennzeichnet,
daß die Mittel zum Entriegeln des Verriegelungsmechanismus (11) bei der Öffnung des Abschlusses (5) durch die Schwenkachse (6) des Abschlusses gebildet sind, um welche ein Ende eines Seilzuges (8) gewickelt ist, dessen anderes Ende mit einem Element (10) des Verriegelungsmechanismus (11) derart verbunden ist, daß die Schwenkung des Abschlusses (5) die Entriegelung des Verriegelungsmechanismus (11) bewirkt.

3. Einrichtung nach Anspruch 1,
dadurch gekennzeichnet,
daß die Mittel zum Entriegeln des Verriegelungsmechanismus (11) durch Öffnen des Abschlusses (5) von einer mechanischen Verbindung (8) zwischen dem Verriegelungsmechanismus (11) und dem als Schiebetür ausgebildeten Abschluß (5) gebildet sind.

4. Einrichtung nach Anspruch 1,
dadurch gekennzeichnet,
daß das Gegengewicht (20) an einem Ende von zwei Seilzügen (17) aufgehängt ist, deren anderes Ende an einem Element (15) der Luke (13) fixiert ist.

5. Einrichtung nach Anspruch 4,
dadurch gekennzeichnet,
daß die Luke (13) schwenkbar ist.

6. Einrichtung nach Anspruch 4,
dadurch gekennzeichnet,
daß die Luke (13) verschiebbar ist.

7. Einrichtung nach Anspruch 5,
dadurch gekennzeichnet,
daß die Luke (13) schwenkbar um eine Horizontalachse angeordnet ist und die Seilzüge (17), von denen ein Ende an einem Gegengewicht (20) befestigt ist, jeweils mit ihrem anderen Ende an einem zu der Luke (13) gehörenden Arm (15) fixiert sind.

8. Einrichtung nach einem der Ansprüche 1 bis 7,
dadurch gekennzeichnet,
daß der genannte Mechanismus zumindest die folgenden Elemente aufweist:
a) Einen unter der Luke (13) fixierten Arm (25), der zu der Luke parallel schwenkbar ist und unter dem Einfluß einer Feder (26) in Richtung auf seine Ruhestellung beaufschlagt wird;
b) ein bezüglich des Bauwerkes festes Element (31), in welchem eine Ausnehmung (30) vorgesehen ist, in die in der Verriegelungsstellung der Arm (25) unter dem Einfluß der in a) genannten Feder (26) gedrückt wird, und
c) einen Seilzug (8), der den Abschluß (5) mit einem kleinen Hebel (33) verbindet, welcher entgegen der Wirkung einer Feder (34) bewegbar ist und bei Ausübung eines Zuges auf den Seilzug (8) den unter a) genannten Arm (25) aus der Ausnehmung (30) aushebt.

9. Einrichtung nach einem der Ansprüche 5 bis 7,
dadurch gekennzeichnet,
daß zwischen der um eine Horizontalachse schwenkbaren Luke (13) und dem Bauwerk mindestens ein Bewegungsdämpfer (21) angeordnet ist.
